# EUROPÄISCHE PATENTSCHRIFT

(11) **EP 1 133 783 B1**
(45) Veröffentlichungstag und Bekanntmachung des Hinweises auf die Patenterteilung: **14.04.2004**
(21) Anmeldenummer: 99941406.3
(22) Anmeldetag: 30.06.1999
(51) Int. Cl.: H01H 85/00

(54) **SIGNALGEBER**
SIGNAL TRANSMITTER
EMETTEUR DE SIGNAL

(30) Priorität: 04.07.1998 DE 19829971
(43) Veröffentlichungstag der Anmeldung: 19.09.2001
(73) Patentinhaber: WERMA-SIGNALGERÄTE GMBH + CO., 78604 Rietheim-Weilheim (DE)
(72) Erfinder: ELSAESSER, Heinz, D-79604 Rietheim-Weilheim (DE); KIRN, Günter, D-78606 Seitingen-Oberflacht (DE); MORDAU, Reinhard, D-78647 Trossingen (DE)
(74) Vertreter: Roth, Klaus, Dr.
(86) Internationale Anmeldenummer: PCT/DE1999/001888
(87) Internationale Veröffentlichungsnummer: WO 2000/002219

(56) Entgegenhaltungen:
- EP-A- 0 142 279
- EP-A- 0 163 981
- DE-A- 4 022 857
- DE-U- 29 512 658
- FR-A- 2 544 030
- US-A- 4 074 941

## Beschreibung

Die Erfindung betrifft einen Signalgeber zur Montage an Halterungsrohren nach dem Obergriff des Anspruchs 1.

Bislang werden handelsübliche Signalgeber, beispielsweise akustische oder visuelle Signalgeber, wie Signalleuchten, Summer oder dergleichen, mit einem Sockelelement versehen, die zur Montage auf einem Halterungsrohr eine entsprechende Ausnehmung zum Aufstecken auf das Halterungsrohr aufweisen. Zur festen Fixierung auf dem Halterungsrohr ist ein keilförmiges Klemmstück seitlich entlang dem Halterungsrohr verschiebbar im Sockelelement angebracht. Dieses Klemmstück wird über eine von der Unterseite des Sockelelementes zugängliche Zugschraube so verspannt, daß es einerseits gegen das Sockelelement und andererseits gegen das Halterungsrohr gepreßt wird. Durch diese Klemmung entsteht ein Reibschluß, der die Fixierung des Sockelelementes auf dem Halterungsrohr bewirkt.

Ein derartiges Sockelelement ist zum Einen verhältnismäßig aufwendig und beinhaltet bei nicht fest angezogener Zugschraube die Gefahr der lockeren Halterung.

Darüber hinaus ist beispielsweise eine Mehrfachfassungsarmatur aus der Druckschrift DE 295 12 658 bekannt, die eine Verdrehsicherungsschraube aufweißt, mittels derer die Schraubverbindung mit einem Tragrohr verklemmt wird. Hierfür ist die Fertigung der notwendigen Gewinde sowie die Verschraubung des Tragrohres mit der Armatur erforderlich.

Demgegenüber hat die Erfindung die Aufgabe, einen Signalgeber mit einem Halterungsohr und einem Befestigungselement vorzuschlagen, der mit weniger Aufwand herstellbar ist und eine sichere Fixierung am Halterungsrohr gewährleistet.

Diese Aufgabe wird ausgehend von einem Signalgeber der einleitend genannten Art durch die gekennzeichneten Merkmale des Anspruchs 1 gelöst.

Dementsprechend zeichnet sich ein erfindungsgemäßer Signalgeber dadurch aus, daß ein Befestigungselement vorgesehen ist, das formschlüssig in das Material des Halterungsrohres und in das Material des Sockelelementes einschneidet. Durch das Einschneiden in das Material während der Montage brauchen weder das Halterungsrohr noch das Sockelelement zur Herstellung des Formschlusses besonders ausgebildet werden. Der Fertigungsaufwand wird hierdurch deutlich verringert, wobei zugleich eine äußerst zuverlässige Fixierung des Signalgerätes am Halterungsrohr gewährleistet ist.

Vorteilhafterweise wird zu diesem Zweck das Material des Befestigungselementes wenigstens teilweise härter als das Material des Halterungsrohres und/oder des Sockelelementes ausgebildet. Dies trifft insbesondere im Bereich der in das Material einschneidenden Bereiche des Befestigungselementes zu, so dass das Einschneiden und somit der Formschluß besonders effektiv zu bewerkstelligen ist.

In der Erfindung wird eine innenseitig durch das eingesteckte Halterungsrohr begrenzte, beispielweise parallel zum Halterungsrohr verlaufende, Ausnehmung im Sockelelement zur Aufnahme das Befestigungselementes vorgesehen. Auf diese Weise kann sich das Befestigungselement und somit auch seine in das Halterungsrohr einschneidende

Bereiche über eine gewisse Länge erstrecken, so daß auch bei geringer Eindringtiefe in das Material des Halterungsrohres bzw. des Sockelelementes eine zuverlässige Halterung gewährleistet ist.

In einer besonders vorteilhaften Ausführungsform der Erfindung wird die Ausnehmung zur Aufnahme des Befestigungselementes stirnseitig zugänglich ausgebildet. Hierdurch bleibt die umfangseitige Außenwand des Sockelelementes unbeeinträchtigt, wodurch sich ein besserer optischer Eindruck des Sockelelementes und somit des gesamten Signalgebers ergibt.

Vorzugsweise wird die Ausnehmung für das Befestigungselement von der oberen, dem Signalgeber zugewandten Stirnseite des Sockelelementes zugänglich ausgebildet. Auf diese Weise ist das montierte Befestigungselement nach dem Anbringen des Signalgebers vollständig von außen unsichtbar im Inneren des Sockelelementes angeordnet.

In einer besonders vorteilhaften Ausführungsform der Erfindung wird als Befestigungselement eine Schraube vorgesehen, deren Gewindedurchmesser wenigstens teilweise größer als das lichte Maß der Ausnehmung zwischen dem Sockelelement und dem Halterungsrohr ist. Beim Einschrauben der Schraube, die beispielsweise eine herkömmliche handelsübliche Blechschraube sei kann, schneidet somit das Gewinde einerseits in das Halterungsrohr und andererseits in das Sockelelement. Die Herstellung des Befestigungselementes erfordert in diesem Fall keinerlei Aufwand mehr, da handelsübliche Schrauben verwendbar sind. Es muß lediglich eine entsprechende Ausnehmung im Sockel eingeformt werden. Da diese Ausnehmung zudem mit einer glatten Wandung versehen sein kann, stellt diese Ausführungsform eine an sich minimalen Aufwand zur Befestigung eines Signalgebers dar.

Die Erfindung kann bei Halterungsrohren und Sockelelementen aus den unterschiedlichsten Materialien eingesetzt werden. Insbesondere ist die Montage auf metallenen - oder Kunststoffrohren problemlos zu bewerkstelligen. Ebenso kann das Sockelelement aus beliebigem Material, beispielsweise aus Kunststoff oder Metall bestehen.

In der Erfindung wird wenigstens ein Dichtelement vorgesehen, das den Bereich, in dem das Befestigungselement in das Halterungsrohr einschneidet, gegenüber dem restlichen Sockelelement und somit gegenüber dem Signalgeber abdichtet. Hierdurch wird ein Wassereintritt, der entlang dem Halterungsrohr erfolgen kann, verhindert.

Weiterhin empfiehlt es sich, ein Isolationselement im Sockelelement vorzusehen, durch das ein im Halterungsrohr dem Signalgeber zugeführtes Kabel gegenüber einem metallenen Halterungsrohr isoliert ist. Ein solches Isolationselement kann beispielsweise in Form eines in das Halterungsrohr eintauchenden Stutzens ausgebildet sein. Im Bereich dieses Isolationselementes kann somit problemlos der Mantel eines Kabels entfernt werden, so daß lediglich die einzelnen Adern durch das Sockelelement durchgeführt werden müssen. Dies erleichtert die Handhabung beim elektrischen Anschluß des Signalgebers, wobei die einzelnen Adern durch das Isolationselement zuverlässig gegenüber dem Halterungsrohr isoliert sind.

Ein Ausführungsbeispiel der Erfindung ist in der Zeichnung dargestellt und wird anhand der Figur nachfolgend näher erläutert.

Im Einzelnen zeigt die einzige Figur einen Querschnitt durch ein Sockelelement für einen erfindungsgemäßen Signalgeber.

Auf den Sockel (1) gemäß der Figur ist ein nicht näher dargestelltes Signalgeberelement, z. B. ein Leuchtenteil, von oben her aufzustecken, das mit der Rastnase (2) verastet. Der Sockel weist eine Ausnehmung (3) auf, in die ein Halterungsrohr (4) bis zum Anschlag (5) eingeführt ist. Ein Stutzen (6) wird in das Halterungsrohr (4) eingeführt und sorgt somit zum Einen für eine gewisse Führung beim Aufstecken des Sockels und zum Anderen bei Bedarf für eine Abstützung des Rohres (4) von der Innenseite her. Außerdem isoliert der Stutzen (6) etwaige abisolierte Kabelbereiche eines durch das Halterungsrohr zugeführten Kabels. Von solchen Kabeln wird häufig die Mantelisolation im Endbereich entfernt, so daß nur die einzelnen Adern in den Signalgeber eingeführt werden. Wenn das Kabel mit seinem Mantel in den Stutzen (6) eingesteckt wird, sind die im Innern des Stutzen (6) befindlichen Adern gegenüber dem Halterungsrohr (4) zusätzlich isoliert.

Eine Ausnehmung (7) erstreckt sich parallel zum Halterungsrohr (4) in dem Sockel (1) und ist gegenüber dem Halterungsrohr (4) offen. Die Ausnehmung (7) ist von der oberen Stirnseite (8) über einen Durchlaß (9) mit größerem Durchmesser als die Ausnehmung (7) zugänglich.

Eine Blechschraube (10) ist in die Ausnehmung (7) eingeschraubt, wobei der Durchmesser des Gewindes (11) größer ist als der lichte Abstand zwischen dem Sockelbereich (12) und dem Halterungsrohr (4) in der Ausnehmung (7). Hierdurch schneidet das Gewinde (11) einerseits in den Sockelbereich (12) und andererseits in das Halterungsrohr (4) ein. Die Ringschulter (13) beim Übergang des Durchlasses (9) in die Ausnehmung (7) dient als Anschlag für den Schraubenkopf (14). Bei auf der Ringschulter (13) aufliegendem Schraubenkopf (14) ist die Ausnehmung (7) zudem wasserdicht gegenüber dem Sockelelement (1) und somit gegenüber dem Signalgeber verschlossen.

Die dargestellte Befestigung verursacht in der Fertigung einen minimalen Aufwand. Es muß lediglich die Ausnehmung (7) sowie der Durchlaß (9) im Sockel (1) vorgesehen werden. Die Blechschraube (10) ist als äußerst preisgünstige Massenware im Handel erhältlich. Das Gewinde (11) schneidet das notwendige Gegengewinde beim Einschrauben sowohl in das Halterungsrohr (4) als auch in den Sockelbereich (12). Hierdurch ergibt sich ein verzahnter Formschluß zwischen der Schraube (10) und dem Halterungsrohr (4) bzw. dem Sockelbereich (12). Somit ist eine zuverlässige Fixierung des Sockel (12) auf dem Halterungsrohr (4) gewährleistet.

Die Schraube (10) muß hierbei nicht einmal fest angezogen werden. Grundsätzlich ist es für die Fixierung des Sockels (1) am Halterungsrohr (4) auch nicht notwendig, daß der Schraubenkopf (14) auf der Ringschulter (13) aufliegt. Die erfindungsgemäße Fixierung ließe sich auch ohne weiteres mit der Hilfe einer sogenannten Madenschraube und verkleinertem Durchlaß (9) erzielen. Die dargestellte Ausführungssform mit der Ringschulter (13) begrenzt lediglich die Einschraubtiefe der Schraube (10), wodurch eine gute Zugänglichkeit von der Stirnseite (8) her zum Lösen der Verbindung möglich ist.

Die erfindungsgemäß Fixierung läßt sich jederzeit lösen und erneut durch Einschrauben der Schraube (10) herstellen. Sofern das in das Metallrohr (4) eingeschnittene Gegengewinde nach wiederholtem Gebrauch keinen ausreichenden Halt mehr bietet, kann durch einfaches Drehen des Sockel ein bislang unbeeinträchtigter Abschnitt des Halterungsrohres (4) zur erneuten Fixierung herangezogen werden.
- 1: Sockel
- 2: Rastnase
- 3: Ausnehmung
- 4: Halterungsrohr
- 5: Anschlag
- 6: Stutzen
- 7: Ausnehmung
- 8: Stirnseite
- 9: Durchlaß
- 10: Blechschraube
- 11: Gewinde
- 12: Sockelbereich
- 13: Ringschulter
- 14: Schraubenkopf

## Patentansprüche

1. Signalgeber mit einem Halterungsrohr, mit einem Sockel element zum Aufstellen auf das Halterungsrohr und mit einem Befestigungselement zur Fixierung des Sockelelementes am Halterungsrohr **dadurch gekennzeichnet, dass** das Befestigungselement (10) formschlüssig in das Material des Halterungsrohres (4) und des Sockelelementes (1) einschneidet, dass das Material des Befestigungselementes (10) wenigstens in seinem einschneidenden Bereich härter ist als das Material des Halterungsrohres (10) und dass eine innenseitig zum Halterungsrohr offene Ausnehmung zur Aufnahme des Befestigungselementes (10) im Sockel (1) vorgesehen ist, wobei wenigstens ein Dichtelement (13, 14) zum wasserdichten Verschluss des Sockelelementes (1) gegenüber dem Halterungsrohr (4) vorhanden ist.

2. Signalgeber nach Anspruch 1 **dadurch gekennzeichnet, dass** die Ausnehmung (7) stirnseitig zugänglich ist.

3. Signalgeber nach einem der vorgenannten Ansprüche **dadurch gekennzeichnet, dass** die Ausnehmung (7) von der dem Signalgeber zugewandtem Stirnseite des Sockelelementes (1) aus zugänglich ist.

4. Signalgeber nach einem der vorgenannten Ansprüche, **dadurch gekennzeichnet, dass** das Befestigungselement eine Schraube ist.

5. Signalgeber nach einem der vorgenannten Ansprüche **dadurch gekennzeichnet, dass** das Befestigungselement (10) eine parallel zum Halterungsrohr (4) in die Ausnehmung (7) eingeschraubte Schraube (10) ist, wobei der Durchmesser des Gewindes (11) der Schraube wenigstens teilweise größer als das lichte Maß der Ausnehmung (7) zwischen dem entsprechenden Sockelbereich (12) und dem Halterungsrohr (4) ist.

6. Signalgeber nach einem der vorgenannten Ansprüche, **dadurch gekennzeichnet, dass** ein Isolationselement (6) zur Isolation von abisolierten Kabelbereichen am Sockelelement (1) vorgesehen ist.

## Claims

1. Signal transmitter with a holding tube, comprising a base element for installation on the holding tube and comprising a fastening element for fixing the base element on the holding tube, **characterised in that** the fastening element (10) intersects with a positive fit into the material of the holding tube (4) and the base element (1), **in that** the material of the fastening element (10) is harder at least in its intersecting region than the material of the holding tube (10) and **in that** a recess which is open to the holding tube on the inside is provided to receive the fastening element (10) in the base (1), at least one sealing element (13, 14) being provided for watertight closure of the base element (1) with respect to the holding tube (4).

2. Signal transmitter according to claim 1, **characterised in that** the recess (7) is accessible at the end face.

3. Signal transmitter according to any one of the preceding claims, **characterised in that** the recess (7) is accessible from the end face of the base element (1) facing the signal transmitter.

4. Signal transmitter according to any one of the preceding claims, **characterised in that** the fastening element is a screw.

5. Signal transmitter according to any one of the preceding claims, **characterised in that** the fastening element (10) is a screw (10) screwed into the recess (7) parallel to the holding tube (4), the diameter of the thread (11) of the screw being at least partially greater than the internal dimension of the recess (7) between the corresponding base region (12) and the holding tube (4).

6. Signal transmitter according to any one of the preceding claims, **characterised in that** an insulating element (6) is provided for insulating bared cable regions on the base element (1).

## Revendications

1. Emetteur de signal, comportant un tube de support, un élément de socle pour le montage sur le tube de support et un élément de fixation pour la fixation de l'élément de socle sur le tube de support,
**caractérisé en ce que** l'élément de fixation (10) incise par coopération de formes dans la matière du tube de support (4) et de l'élément de socle (1), **en ce que** la matière de l'élément de fixation (10), au moins dans sa zone d'incision, est plus dure que la matière du tube de support (4), et **en ce qu'**est prévu un évidement ouvert du côté interne par rapport au tube de support pour recevoir l'élément de fixation (10) dans le socle (1), au moins un élément d'étanchéité (13, 14) étant prévu pour la fermeture étanche à l'eau de l'élément de socle (1) par rapport au tube de support (4).

2. Emetteur de signal selon la revendication 1,
**caractérisé en ce que** l'évidement (7) est accessible du côté frontal.

3. Emetteur de signal selon une des revendications précitées,
**caractérisé en ce que** l'évidement (7) est accessible à partir du côté frontal, en regard de l'émetteur de signal, de l'élément de socle (1).

4. Emetteur de signal selon une des revendications précitées,
**caractérisé en ce que** l'élément de fixation est une vis.

5. Emetteur de signal selon une des revendications précitées,
**caractérisé en ce que** l'élément de fixation (10) est une vis (10) vissée parallèlement au tube de support (4) dans l'évidement (7), le diamètre du filetage (11) de la vis étant au moins partiellement plus grand que la dimension intérieure de l'évidement (7) entre la zone de socle correspondante (12) et le tube de support (4).

6. Emetteur de signal selon une des revendications précitées,
**caractérisé en ce qu'**un élément d'isolation (6) est prévu sur l'élément de socle (1) pour l'isolation des zones de câble dénudées.
